# EUROPÄISCHE PATENTSCHRIFT

(11) **EP 4 249 141 B1**
(45) Veröffentlichungstag und Bekanntmachung des Hinweises auf die Patenterteilung: **17.12.2025**
(21) Anmeldenummer: 23161456.1
(22) Anmeldetag: 13.03.2023
(51) Int. Cl.: B21B 37/46

(54) **BETRIEBSVERFAHREN FÜR EINE WALZSTRASSE**
OPERATING METHOD FOR A ROLLING TRAIN
PROCÉDÉ DE FONCTIONNEMENT D'UN TRAIN DE LAMINAGE

(30) Priorität: 25.03.2022 DE 102022202987
(43) Veröffentlichungstag der Anmeldung: 27.09.2023
(73) Patentinhaber: SMS group GmbH, 41069 Mönchengladbach (DE)
(72) Erfinder: Raming, Philipp, 57074 Siegen (DE); Sieghart, Jörn, 40721 Hilden (DE); Schneider, Marc, 57271 Hilchenbach (DE); Grybel, Kai, 57074 Siegen (DE)
(74) Vertreter: Hemmerich & Kollegen

(56) Entgegenhaltungen:
- EP-A1- 3 437 748
- DE-A1- 19 726 586
- US-A- 4 460 852

## Beschreibung

Die Erfindung betrifft ein Betriebsverfahren für eine Walzstraße, die mehrere von einem Metallband zu durchlaufende Walzgerüste aufweist, wobei das Metallband nacheinander in wenigstens einige der Walzgerüste eingefädelt wird und das Metallband die Walzstraße unter stufenweiser Dickenreduzierung von einer Ausgangsdicke auf eine Zieldicke durchläuft.

Die Erfindung betrifft insbesondere die Automation einer Walzstraße, wobei das Betriebsverfahren zum Betrieb von Kaltwalzstraßen für Stahl im diskontinuierlichen und kontinuierlichen Betrieb, zum Betrieb kombinierter Anlagen aus Beize und Kaltwalzstraße im diskontinuierlichen und kontinuierlichen Betrieb, zum Betrieb von kontinuierlichen und diskontinuierlichen Stahl-Warmwalzstraßen, zur Steuerung von Gießwalzanlagen, von Knüppel-Walzstraßen, Aluminium Warmwalzstraßen, Aluminium Kaltwalzstraßen und zur Steuerung von reversierenden Walzstraßen mit zwei oder mehr Walzgerüsten Anwendung finden kann. Ein gattungsgemässes Betriebsverfahren einer Walzstraße ist aus US 4 460 852 A bekannt.

Bei Verfahren zum Überwachen und Steuern von Walzanlagen zum Walzen von metallenen Flachprodukten, ist es grundsätzlich wünschenswert, die Produktivität der Anlage zu steigern, ohne die mechanische Konfiguration der Anlage anpassen zu müssen.

Üblicherweise werden Walzanlagen unter Verwendung mehrstufiger Leitsysteme automatisiert betrieben. Diese Leitsysteme umfassen meist Regler, denen von einer übergeordneten Einrichtung Sollwerte vorgegeben werden. Die Sollwerte können momentan gültige Sollwerte oder Sollwertverläufe sein. In der Regel berechnen Level-2 Systeme die Sollwerte mittels Online-Optimierungsalgorithmen, die ihrerseits auf Online-Modelle der zu steuernden Anlage zurückgreifen. Die Online-Modelle sind datenbasierte oder mathematisch physikalische Modelle.

Die vorliegende Erfindung betrifft insbesondere die Level 1 und Level 2 Automation einer Anlage zum Walzen von Metallbändern. Wie bereits erwähnt, kann die Anlage als Warmwalzanlage oder Kaltwalzanlage oder auch als Profilwalzanlage ausgebildet sein.

Unter einer Level 2 Automatisierungsebene im Sinne der vorliegenden Erfindung, wird eine Prozess-Leitebene verstanden, die beispielsweise eine übergeordnete Prozess Leittechnik umfassen kann, und die unmittelbar oberhalb einer Steuerungsebene (Level 1 Automation) zur direkten Steuerung und Regelung der Aggregate einer Walzstraße vorgesehen sein kann.

Beim Betrieb einer Walzstraße werden üblicherweise metallene Vorprodukte oder Halbzeug zu einem Fertigband ausgewalzt und zu einem Bund (Coil) konfektioniert.

In einer Warmbandstraße werden beispielsweise in einer Ofenanlage Brammen mit Ausgangsdicken von 200-150 mm auf Temperaturen um die 1250° erhitzt. Diese werden sodann in einer Vorstraße mithilfe von Vorgerüsten zu Vorbändern mit Dicken von 25-45 mm und Vorbandtemperaturen im Bereich von 950-1050 °C ausgewalzt. Die Vorbänder werden dann in eine Fertigstraße mit hintereinander angeordneten Fertiggerüsten eingefädelt und zu Fertigband mit i Dicken von 1,25-25 mm und Endwalztemperaturen von 850-950° fertiggewalzt.

Stand der Technik ist das Ein- und/oder Aus- bzw. Durchfädeln des Vorprodukts/Halbzeugs mit konstanter Geschwindigkeit bezogen auf die Auslaufgeschwindigkeit der Walzanlage. Dabei ist es üblich, die einzelnen Walzgerüste mit konstanter Geschwindigkeit zu betreiben. Bei Warmwalzanlagen ist dies insbesondere im Hinblick auf das Temperaturprofil des Metallbandes sinnvoll, welches nach dem Einfädeln am Bandkopf ausgehend von der Ofentemperatur eine vorgegebene Zieltemperatur aufweisen soll.

Bekannte Konzepte zur Steigerung der Produktivität von Walzanlagen zielen daher darauf ab, die Dauer des eigentlichen Walzprozesses aus Gründen der Temperaturführung nicht zu verändern, sondern die Nebenzeiten der Bänder zu reduzieren, beispielsweise durch Beschleunigung des Bund Abtransports, durch Beschleunigung der Prozesse zur Bundvorbereitung oder durch Reduktion der Zeit zwischen Ausfädeln eines Bandfußes des vorlaufenden Bandes im ersten Gerüst und Einfädeln des neuen Bandkopfs.

Innerhalb der Walzstraße bzw. während des Ein- oder Durchfädelns richtet sich die Geschwindigkeit des Bandfußes oder Bandkopfs nach dem Verhältnis der Dickenreduzierung einer Ausgangsdicke vor dem jeweiligen Walzgerüst zu einer Dicke nach dem jeweiligen Walzgerüst. Die Geschwindigkeitserhöhung des Bandkopfs ist proportional zur Dickenabnahme des Metallbandes innerhalb des Walzgerüsts.

Weiterer Stand der Technik ist aus den Dokumenten EP 3 437 748 A1 und DE 197 26 586 A1 bekannt.

Der Erfindung liegt die Aufgabe zugrunde, ein Betriebsverfahren für eine Walzstraße bereitzustellen, das eine Produktivitätssteigerung der Walzstraße ohne Änderung der mechanischen Konfiguration ermöglicht. Das Betriebsverfahren soll insbesondere eine Produktionserhöhung durch entsprechende Eingriffe in die Prozesssteuerung ermöglichen.

Die Erfindung wird durch ein Betriebsverfahren mit den Merkmalen des Anspruchs 1 gelöst. Vorteilhafte Ausgestaltungen der Erfindung ergeben sich aus den Unteransprüchen.

Nach einem Gesichtspunkt der Erfindung ist ein Betriebsverfahren für eine Walzstraße vorgesehen, die mehrere von einem Metallband zu durchlaufende Walzgerüste aufweist, wobei das Metallband nacheinander in wenigstens einige der Walzgerüste eingefädelt wird und das Metallband die Walzstraße unter stufenweiser Dickenreduzierung von einer Ausgangsdicke auf eine Zieldicke durchläuft, wobei das Verfahren eine Geschwindigkeitsregelung der einzelnen Walzgerüste mittels einer übergeordneten Prozessteuerung umfasst und wobei wenigstens die Einlaufgeschwindigkeit des Metallbandes in die Walzstraße und die Geschwindigkeit der Walzgerüste beim Einfädeln eines Bandkopfs und/oder eines Bandfußes oder eines geplanten Abschnittswechsels des Metallbandes in die Walzgerüste entsprechend einer Geschwindigkeitsvorgabe für das Metallband oder für Teile des Metallbandes derart geregelt wird, dass die Geschwindigkeit des Bandkopfs für jedes Walzgerüst eine maximal mögliche Einfädelgeschwindigkeit vor einem ersten Walzgerüst und jeweils zwischen zwei Walzgerüsten aufweist, und dass als Geschwindigkeitsvorgabe eine maximal mögliche Einfädelgeschwindigkeit vor einem ersten Walzgerüst und/oder zwischen zwei Walzgerüsten errechnet wird, unter der Bedingung, dass eine errechnete und/ oder vorgegebene maximale Walzgeschwindigkeit nach Abschluss des Einfädelvorgangs nicht überschritten wird, wobei die Berechnung der Geschwindigkeitsvorgabe für den Einlauf und/oder das Einfädeln des Metallbandes unter Berücksichtigung der technischen Grenzen und Randbedingungen der Aggregate der Walzstraße und unter Berücksichtigung vorgegebener Prozessgrößen für den Walzprozess erfolgt. Dabei wird im Ergebnis die Geschwindigkeit der Walzgerüste, insbesondere während des Einfädelvorgangs, so geregelt, dass der Massenstrom des Metallbandes beim Ein-und/oder Durchfädeln über alle Walzgerüste variabel ist.

Ein Abschnittswechsel, d.h. eine geplante Geometrieänderung des Metallbandes, kann sich beispielsweise aus einem Produktwechsel beim kontinuierlichen Walzen ergeben.

Bei den nach dem Stand der Technik praktizierten Betriebsverfahren werden die Walzgerüste beim Ein- und/oder Durchfädeln des Metallbandes mit konstanter Geschwindigkeit betrieben, was zur Folge hat, dass der Massestrom des Metallbandes konstant ist, und zwar aufgrund des Umstandes, dass der Bandkopf proportional zur Dickenabnahme in dem betreffenden Walzgerüst beschleunigt wird. Die Geschwindigkeit aller Walzgerüste richtet sich bei den im Stand der Technik bekannten Verfahren nach einer dann konstanten Zielgeschwindigkeit des Bandkopfs hinter dem letzten Walzgerüst.

Das Betriebsverfahren gemäß der Erfindung zeichnet sich insbesondere dadurch aus, dass die Geschwindigkeit der einzelnen Walzgerüste nicht konstant ist, sondern, dass die Geschwindigkeit der einzelnen Walzgerüste entsprechend einer in einer übergeordneten Prozesssteuerung, vorzugsweise in der Level 2 Automation, errechneten Geschwindigkeitsvorgabe, geregelt wird. Daraus ergibt sich eine "Geschwindigkeitskaskade" bzw. ein Geschwindigkeitsprofil für das Metallband über den Einlauf und/über den Einfädelvorgang.

Diese Vorgehensweise hat den Vorzug, dass die Einfädelgeschwindigkeit des Metallbandes in die Walzgerüste deutlich erhöht werden kann, wodurch eine beachtliche Zeitersparnis und somit auch Produktivitätssteigerung erzielt wird.

Erfindungsgemäß wird als Geschwindigkeitsvorgabe eine maximal mögliche Einfädelgeschwindigkeit vor einem ersten Walzgerüst und/oder zwischen zwei Walzgerüsten errechnet, unter der Bedingung, dass eine errechnete und/ oder vorgegebene maximale Walzgeschwindigkeit für den gesamten Walzprozess nach Abschluss des Einfädelvorgangs nicht überschritten wird.

Die Geschwindigkeitsregelung derart, dass die Geschwindigkeit des Bandkopfes, des Bandfußes oder eines Bandübergangs im jeweiligen Zwischengerüstbereich nicht mehr im Verhältnis der Gesamtdickenabnahme errechnet wird, sondern grundsätzlich so schnell wie möglich erfolgt, ohne dabei eine errechnete Auslaufgeschwindigkeit zu überschreiten, hat den Vorzug, dass beim Einfädelvorgang eine Zeitersparnis von etwa bis zu 30 % erzielt werden kann.

Die Berechnung der Geschwindigkeitsvorgabe für den Einlauf und/oder das Einfädeln des Metallbandes erfolgt vorzugsweise unter Berücksichtigung der technischen Grenzen und der Randbedingungen der Aggregate der Walzstraße sowie unter Berücksichtigung gegebener Prozessgrößen für den Walzprozess. Technische Grenzen und Randbedingungen der Aggregate der Walzstraße sind beispielsweise die maximale Leistung von Antrieben der Walzgerüste oder deren maximal möglicher Anstichstoß.

Vorgegebene Prozessgrößen umfassen die Temperatur des Metallbandes, den Temperaturverlauf des Metallbandes über dessen Länge und/oder über dessen Breite, der maximal mögliche und/oder zulässige Bandzug, die Planheit des Metallbandes, die aufbringbare Umformenergie, die Bandgeometrie, insbesondere die Bandbereitung, die Enthalpieerhaltung, die spezifische Enthalpie, die Oberflächenqualität des fertigen Metallbandes, die Gefügestruktur und die Streckgrenze des Metallbandes.

Grundsätzlich ist es vorteilhaft, wenn die Geschwindigkeit des Metallbandes beim Einfädeln über alle Walzgerüste in der Prozesssteuerung variabel parametrierbar ist.

Die Geschwindigkeitsregelung kann eine datenbasierte und/oder regelbasierte Geschwindigkeitsvorgabe umfassen, beispielsweise material- und/oder dimensionsbezogen. Eine datenbasierte Vorgabe im Sinne der vorliegenden Erfindung meint, dass durch eine automatisierte Analyse einer großen Datenmenge die optimale Geschwindigkeit für den Bandkopf über den gesamten Weg beim Einfädeln und/oder Durchfädeln durch die Walzstraße ermittelt wird und die einzelnen Walzgerüste entsprechend über die Level 1 Automation angesteuert werden.

Alternativ oder zusätzlich kann auch eine regelbasierte Vorgabe der optimalen Geschwindigkeit, beispielsweise material- und/oder dimensionsbezogen, vorgesehen sein.

Zweckmäßigerweise ist eine Abstandsüberwachung des Bandkopfs zu einem Bandfuß eines stromabwärts die Walzstraße durchlaufenden Metallbandes vorgesehen, wobei die Geschwindigkeitsregelung einen Mindestabstand zu dem Bandfuß des stromabwärts die Walzstraße durchlaufenden Metallbandes als Randbedingung berücksichtigt. Das ist vorteilhaft und sinnvoll, um sicherzustellen, dass das gewalzte Band nicht auf den vorauseilenden Bandfuß aufläuft.

Wenn das Betriebsverfahren der Erfindung für die Prozesssteuerung einer Warmbandstraße angewendet wird, bei welcher ein Warmband als Vorband aus einer Vorstraße in eine Fertigstraße eingefädelt wird, hat das den Vorzug, dass durch die erhöhte Einfädelgeschwindigkeit am Bandkopf geringere Wärmeverluste auftreten und ein homogeneres Temperaturprofil über die Bandlänge erzielt werden kann.

In diesem Fall ist es vorteilhaft, wenn das Verfahren eine Steuerung der Temperatur des Bandkopfs umfasst. Eine solche Temperatursteuerung kann beispielsweise in Abhängigkeit einer Soll - Temperatur des Bandkopfs erfolgen. Der Temperaturverlauf bzw. das Temperaturprofil des Metallbandes ist insbesondere abhängig von der Dicke des Metallbandes. Bei dünneren Metallbändern kann eine Referenz Temperatur am Bandkopf überhaupt erst durch die erfindungsgemäße Fahrweise bzw. durch die erfindungsgemäße Regelung erreicht werden.

Die Temperatur des Vorbandes kann beispielsweise durch eine mehrfache Nutzung einer Einrichtung zum Entzundern und/oder über eine Temperatursteuerung und/oder -Regelung eines der Vorstraße vorgeschalteten Ofens und/ über ein dem Metallbad in der Vorstraße aufgegebenes Dickenprofil geregelt werden.

Alternativ oder zusätzlich kann vorgesehen sein, dass der Kühlmittelvolumenstrom wenigstens einer Zwischengerüstkühlung in Abhängigkeit der Geschwindigkeit wenigstens eines Walzgerüsts gesteuert und/oder geregelt wird.

Um den Abstand zwischen zwei verschiedenen Produkten oder zwei hintereinander zu fertigenden Metallbändern beeinflussen zu können, ist es vorteilhaft, wenn die Wickelgeschwindigkeit wenigstens eines Haspels zum Aufwickeln des fertig gewalzten Metallbandes in Abhängigkeit einer Geschwindigkeitskaskade des Metallbandes über mehrere Walzgerüste gesteuert und/oder geregelt wird.

Das Verfahren gemäß der Erfindung wird nachstehend anhand eines in den Zeichnungen dargestellten Ausführungsbeispiels erläutert.

Es zeigen:
- Figur 1: eine schematische Darstellung einer Stranggießanlage mit einer Walzstraße, auf welche das Betriebsverfahren gemäß der Erfindung anwendbar ist,
- Figur 2: eine schematische Darstellung eines Regelungskonzepts für die Geschwindigkeitsregelung an einer Vielzahl von Walzgerüsten und
- Figur 3: eine schematische Gegenüberstellung der Temperatursteuerung für ein Warmwalzverfahren mit einer Regelung gemäß der Erfindung, einerseits für dünne Metallbänder mit einer Dicke von weniger als 2 mm und andererseits für dickere Metallbändern mit einer Dicke von mehr als 2 mm.

Figur 1 zeigt eine schematische Darstellung einer Gießwalzanlage mit einer Stranggießanlage 1, der eine Vorstraße 2 und eine Fertigstraße 3 nachgeschaltet ist. Die Vorstraße 2 umfasst einen ersten Ofen 4, zwei Vorgerüste 5, einen zweiten Ofen 6 sowie eine Schere 7.

Die Fertigstraße 3 umfasst einen Zunderwäscher 8 sowie eine Vielzahl von Walzgerüsten F1 bis Fn, die in einer Walzlinie hintereinander angeordnet sind.

Das Verfahren gemäß der Erfindung wird anhand der in Figur 1 schematisch und vereinfacht dargestellten Gießwalzanlage erläutert. Wie dies eingangs bereits erwähnt wurde, ist das Betriebsverfahren gemäß der Erfindung nicht auf eine solche Anlage beschränkt, vielmehr bezieht sich dieses auf die Geschwindigkeitsregelung der Walzgerüste F1 bis Fn, die bei dem beschriebenen Ausführungsbeispiel als Fertiggerüste in einer Fertigstraße 3 angeordnet sind.

Bei dem Verfahren gemäß Ausführungsbeispiel wird ein mit der Stranggießanlage 1 hergestellter Gießstrang mittels der Vorgerüste 5 beispielsweise zu einem Metallband in Form einer Dünnbramme vorgewalzt, die nach einer Entzunderung in dem Zunderwäscher 8 in die Walzgerüste F1 bis Fn der Fertigstraße 3 eingefädelt wird. Die in der Fertigstraße 3 angeordneten Walzgerüste F1 bis Fn werden jeweils über eine übergeordnete und nicht dargestellte Prozesssteuerung angesteuert, wobei die Prozesssteuerung eine Level 2 Automatisierungsebene und eine darunter angeordnete Level 1 Automatisierungsebene zur direkten Steuerung und Regelung der Walzgerüste F1 bis Fn umfasst.

Das Betriebsverfahren gemäß der Erfindung umfasst eine Geschwindigkeitsregelung und Geschwindigkeitssteuerung der Walzgerüste F1 bis Fn derart, dass die Einlaufgeschwindigkeit des Metallbandes, im vorliegenden Fall der Dünnbrammen, in die Walzgerüste F1 bis Fn beim Einfädeln so geregelt wird, dass die Geschwindigkeit des Bandkopfs für jedes Walzgerüst F1 bis Fn eine maximal mögliche Einfädelgeschwindigkeit vor einem ersten Walzgerüst F1 und jeweils zwischen zwei Walzgerüsten F1 bis Fn aufweist, und zwar unter Berücksichtigung der jeweiligen technischen Grenzen und Randbedingungen der Walzgerüste F1 bis Fn und unter Berücksichtigung des Umstandes, dass eine errechnete und/oder vorgegebene maximale Walzgeschwindigkeit nach Abschluss des Einfädelvorgangs nicht überschritten wird.

Wenn und soweit das anhand der Figuren beschriebene Ausführungsbeispiel sich auf die Geschwindigkeit des Bandkopfs bezieht, so ist die Erfindung gleichwohl so zu verstehen, dass eine solche Regelung sich auf die Geschwindigkeit des Bandfußes, beispielsweise bei einem reversierenden Betrieb der Walzstraße, und/oder auf die Geschwindigkeit eines Abschnittswechsels, d. h. einer Änderung der Produktgeometrie aufgrund eines geplanten Produktwechsels, bezieht.

Eine schematische Darstellung des Regel- und Steuerkonzeptes gemäß dem erfindungsgemäßen Betriebsverfahren ist in Figur 2 gezeigt. Das Warmband/Vorband bzw. die Bramme wird zunächst mit maximal möglicher Geschwindigkeit in das erste Walzgerüst F1 eingefädelt. Das erste Walzgerüst F1 wird mit maximaler Drehzahl betrieben. Die Grenze der Einlaufgeschwindigkeit des Metallbandes in das erste Walzgerüst F1 wird bestimmt durch die maximale Geschwindigkeit des Entzunderungsvorgangs innerhalb des Zunderwäschers 8, die maximale Geschwindigkeit des Rollgangs und den Sicherheitsabstand zu dem vorauslaufenden Metallband. Weiterhin ergibt sich die maximale Geschwindigkeit des ersten Walzgerüsts F1 durch dessen Motorleistung und den maximalen Anstichstoß. Daraus ergibt sich eine Anfangsgeschwindigkeit V0 vor dem ersten Walzgerüst F1.

Im Moment des Anstichs an dem Walzgerüst F2, d. h., wenn der Bandkopf des Metallbandes in das Walzgerüst F2 eingefädelt wird, ist die Drehzahl des Walzgerüsts bzw. dessen Geschwindigkeit gegebenenfalls höher als V0. Erst mit dem Anstich wird das Walzgerüst F1 abgebremst und der Bandkopf auf die entsprechende Geschwindigkeit gebracht. Das hat den Vorteil, dass der Bandzug zwischen den Walzgerüsten F1 und F2 verhältnismäßig schnell und sicher aufgebaut wird. Die Geschwindigkeit der Walzgerüste F1 und F2 wird soweit wie möglich erhöht. Ist eine Erhöhung nicht möglich, so ist die resultierende Geschwindigkeit des Bandkopfs in dem Gerüstbereich zwischen dem Walzgerüst F1 und dem Walzgerüst F2 gleich der Geschwindigkeit, die sich aus der Dickenabnahme des Metallbandes ergibt.

Der Massefluss bzw. Volumenstrom durch alle Walzgerüste richtet sich nach der Geschwindigkeit des Bandkopfs, die erfindungsgemäß nach einem übergeordneten Regelungsziel vorgegeben werden kann und variabel ist.

Die Geschwindigkeit des Bandkopfs V_{Bandkopf} und/ oder die Geschwindigkeit des Bandfußes V_{Bandfuß} und/oder die Geschwindigkeit eines Abschnittwechsels V_{Produktwechsel} kann frei vorgegeben werden, um ein übergeordnetes Regelungsziel, im einfachsten Fall eine Maximierung, zu erreichen. Dabei müssen die technischen Randbedingungen bzw. Grenzen und die vorgegebenen Prozessbedingungen des Walzprozesses eingehalten werden.

Diese sind:
V_{maxWalzgerüste} für alle Walzgerüste 1 bis n
V_{maxBandkopfTransport} für die Geschwindigkeit des Bandkopfes selbst
mit:
   V_{MaxWalzgerüstn}=MIN (physikalische Grenzen des Walzgerüstes; physikalische Grenzen des Walzprozesses; Prozessvorgaben und - grenzen (z.B. Temp. / Dicke, Voreilung...))
   V_{maxBandkopfTransport} = MIN (maximal mögliche Bandkopf Transportgeschwindigkeit: maximal sinnvolle (prozessbedingt) Bandkopf Transportgeschwindigkeit

Die Geschwindigkeitsvorgabe von V_{Bandkopf}, V_{Bandfuß} und/oder V_{Produktwechsel} sollte jederzeit die massenflussrichtige Ansteuerung des Zusammenspiels der verschiedenen Walzgerüste gewährleisten. Dies erfolgt durch eine zielgenaue Einspeisung der übergeordneten Geschwindigkeitsvorgabe in die sogenannte Geschwindigkeitskaskade (s. Figur 2, [Lim Fn])

Wobei V = Geschwindigkeit
D = Dicke

Dabei ist die Funktion Min (A; B) eine Funktion, die aus beiden Werten A, B den kleineren Wert ausgibt.

Die wie vorstehend beschrieben ermittelte Geschwindigkeit des Bandkopfs wird mit einer gegebenen errechneten Endgeschwindigkeit des Metallbandes hinter dem letzten Walzgerüst Fn verglichen. Aus beiden Werten wird das Minimum ausgewählt, damit das Metallband die letztendlich nach dem Einfädelvorgang vorgesehene Endgeschwindigkeit nicht überschreitet.

Das erfindungsgemäße Betriebsverfahren umfasst, wie eingangs bereits ausgeführt wurde, eine Steuerung der Temperatur des Metallbandes, insbesondere des Bandkopfs.

Die Figur 3 zeigt zwei Diagramme, in denen die Temperatur des Metallbandes, der Massenfluss bzw. Volumenstrom des Materials, und die Einzugsgeschwindigkeit des Haspels über die Länge der Walzstraße aufgetragen sind, wobei die linke Darstellung die betreffenden Größen für eine Dicke des Metallbandes von weniger als 2 mm und die rechte Darstellung die betreffenden Größen für eine Dicke des Metallbandes von mehr als 2 mm zeigt. Die Diagramme veranschaulichen die Temperatur- und Geschwindigkeitsprofile für das Betriebsverfahren gemäß der Erfindung. Die Linie, die den Massenfluss kennzeichnet, veranschaulicht zunächst die sogenannte Geschwindigkeitskaskade, die beispielsweise der Bandkopf des Metallbandes vollzieht, wenn dieser die Walzgerüste F1 bis F6 durchläuft. Das Geschwindigkeitsprofil nimmt von Walzgerüst F1 zu Walzgerüst Fn geringfügig stufenweise bis zu einer konstanten Endgeschwindigkeit ab und steigt dann stufenweise wieder an, wenn das Metallband von dem Haspel aufgewickelt wird. Darüber sind der tatsächliche Temperaturverlauf des Metallbandes und die Referenztemperatur des Metallbandes eingezeichnet. Die Referenztemperatur bezeichnet diejenige Temperatur, die zur Erzielung bestimmter Gefüge Eigenschaften des fertigen Produkts angestrebt wird. Schließlich ist der Wasserverbrauch einer Zwischengerüstkühlung über die Länge der Walzstraße eingezeichnet. Im Falle der linken Darstellung erreicht das Walzgut an einer Temperatur-Messstelle hinter dem Walzgerüst F6 die Referenztemperatur. Diese fällt allerdings wegen einer verhältnismäßig hohen Auskühlungsgsrate des Walzguts unmittelbar hinter der Vorstraße wieder ab. Eine Zwischengerüstkühlung wird mit einer minimalen Wassermenge erreicht. Der Anstieg des Wasserverbrauchs gegen Ende des Walzvorgangs ist auf einer dort vorgesehene Kühlstrecke zurückzuführen.

Wie aus der rechten Darstellung in Figur 3 ersichtlich ist, bleibt der Bandkopf hinter dem letzten Walzgerüst F6 bzw. hinter einer Temperaturmessstelle auf der vorgesehenen Referenztemperatur. Dies resultiert insbesondere aus der erhöhten Einfädelgeschwindigkeit in die Walzgerüste F1 bis Fn. Da die Abkühlung des Bandkopfs aufgrund einer hohen Einfädelgeschwindigkeit und einer höheren Wärmekapazität nicht so schnell abfällt, wird anfänglich eine größere Wassermenge für die Zwischengerüstkühlung benötigt, die dann aber zunehmend geringer wird.

### Bezugszeichenliste

- 1: Stranggießanlage
- 2: Vorstraße
- 3: Fertigstraße
- 4: erster Ofen
- 5: Vorgerüste
- 6: zweiter Ofen
- 7: Schere
- 8: Zunderwäscher
- F1 bis Fn: Walzgerüste

## Patentansprüche

1. Betriebsverfahren für eine Walzstraße, die mehrere von einem Metallband zu durchlaufende Walzgerüste (F1-Fn) aufweist, wobei das Metallband nacheinander in wenigstens einige der Walzgerüste (F1-Fn) eingefädelt wird und das Metallband die Walzstraße unter stufenweiser Dickenreduzierung von einer Ausgangsdicke auf eine Zieldicke durchläuft, wobei das Verfahren eine Geschwindigkeitsregelung der einzelnen Walzgerüste (F1-Fn) mittels einer übergeordneten Prozessteuerung umfasst, **dadurch gekennzeichnet,**
**dass** wenigstens die Einlaufgeschwindigkeit des Metallbandes in die Walzstraße und die Geschwindigkeit der Walzgerüste (F1-Fn) beim Einfädeln eines Bandkopfs und/oder eines Bandfußes oder eines geplanten Abschnittswechsels des Metallbandes in die Walzgerüste (F1-Fn) entsprechend einer Geschwindigkeitsvorgabe für das Metallband oder für Teile des Metallbandes derart geregelt wird, dass die Geschwindigkeit des Bandkopfs für jedes Walzgerüst F1 bis Fn eine maximal mögliche Einfädelgeschwindigkeit vor einem ersten Walzgerüst F1 und jeweils zwischen zwei Walzgerüsten F1 bis Fn aufweist, und
**dass** als Geschwindigkeitsvorgabe eine maximal mögliche Einfädelgeschwindigkeit vor **einem ersten Walzgerüst** (F1) und/oder zwischen zwei Walzgerüsten (F1-Fn) errechnet wird, unter der Bedingung, dass eine errechnete und/ oder vorgegebene maximale Walzgeschwindigkeit nach Abschluss des Einfädelvorgangs nicht überschritten wird,
wobei die Berechnung der Geschwindigkeitsvorgabe für den Einlauf und/oder das Einfädeln des Metallbandes unter Berücksichtigung der technischen Grenzen und Randbedingungen der Aggregate der Walzstraße und unter Berücksichtigung vorgegebener Prozessgrößen für den Walzprozess erfolgt.

2. Betriebsverfahren nach Anspruch 1, **dadurch gekennzeichnet, dass** die vorgegebenen Prozessgrößen ausgewählt sind aus einer Gruppe von Prozessgrößen umfassend die Temperatur des Metallbandes, den Temperaturverlauf über die Länge und/ oder die Breite des Metallbandes, den maximal möglichen und/oder zulässigen Bandzug, die Planheit, die Umformenergie, die Bandgeometrie, insbesondere die Bandbreite, die Enthalpieerhaltung, die spezifische Enthalpie, die Oberflächenqualität des Metallbandes, die Gefügestruktur, die Streckgrenze.

3. Betriebsverfahren nach einem der Ansprüche 1 oder 2, **dadurch gekennzeichnet, dass** die Geschwindigkeit des Metallbandes beim Einfädeln über alle Walzgerüste (F1-Fn) in der Prozesssteuerung variabel parametrierbar ist.

4. Betriebsverfahren nach einem der Ansprüche 1 bis 3, **dadurch gekennzeichnet, dass** die Geschwindigkeitsregelung eine datenbasierte und/ oder regelbasierte Geschwindigkeitsvorgabe umfasst.

5. Betriebsverfahren nach einem der Ansprüche 1 bis 4, als Betriebsverfahren für eine Warmbandstraße, in die ein Warmband als Vorband aus einer Vorstraße (2) eingefädelt wird.

6. Betriebsverfahren nach einem der Ansprüche 1 bis 5, **dadurch gekennzeichnet, dass** das Verfahren eine Abstandsüberwachung des Bandkopfs zu einem Bandfuß eines stromabwärts die Walzstraße durchlaufenden Metallbandes umfasst, wobei die Geschwindigkeitsregelung einen Mindestabstand zu dem Bandfuß des stromabwärts die Walzstraße durchlaufenden Metallbandes als Randbedingung der Berechnung der Geschwindigkeitsvorgabe berücksichtigt.

7. Betriebsverfahren nach einem der Ansprüche 1 bis 6, **dadurch gekennzeichnet, dass** das Verfahren eine Steuerung der Temperatur des Metallbandes, insbesondere des Bandkopfs umfasst.

8. Betriebsverfahren nach einem der Ansprüche 4 bis 7, **dadurch gekennzeichnet, dass** die Temperatur des Vorbandes in Abhängigkeit einer Soll-Temperatur des Bandkopfs hinter der Fertigstraße gesteuert wird.

9. Betriebsverfahren nach Anspruch 7, **dadurch gekennzeichnet, dass** die Temperatur des Vorbandes durch eine mehrfache Nutzung einer Einrichtung zum Entzundern und/oder über eine Temperatursteuerung und/oder -Regelung eines der Vorstraße vorgeschalteten Ofens und/ über ein dem Metallbad in der Vorstraße aufgegebenes Dickenprofil geregelt wird.

10. Betriebsverfahren nach einem der Ansprüche 1 bis 9, **dadurch gekennzeichnet, dass** der Kühlmittelvolumenstrom wenigstens einer Zwischengerüstkühlung in Abhängigkeit der Geschwindigkeit wenigstens eines Walzgerüstes gesteuert und/oder geregelt wird.

11. Betriebsverfahren nach einem der Ansprüche 1 bis 10, **dadurch gekennzeichnet, dass** die Wickelgeschwindigkeit wenigstens eines Haspels zum Aufwickeln des fertig gewalzten Metallbandes in Abhängigkeit einer Geschwindigkeitskaskade des Metallbandes über mehrere Walzgerüste gesteuert und/oder geregelt wird.

## Claims

1. Operating method for a rolling train, which comprises a plurality of roll stands (F1 - Fn) to be run through by a metal strip, wherein the metal strip is threaded successively into at least some of the roll stands (F1 - Fn) and the metal strip runs through rolling train with stepped reduction in thickness from a starting thickness to a target thickness, wherein the method comprises speed regulation of the individual roll stands (F1 - Fn) by means of a superordinate process control, **characterised in that**
at least the entry speed of the metal strip into the rolling train and the speed of the roll stands (F1 - Fn) in the case of threading-in of a strip head and/or a strip foot or a planned section change of the metal strip in the roll stands (F1 - Fn) is so regulated in correspondence with a speed preset for the metal strip or for parts of the metal strip that the speed of the strip head for each roll stand (F1 - Fn) has a maximum possible threading-in speed in front of a first roll stand (F1) and in each instance between two roll stands (F1); and
a maximum possible threading-in speed in front of a first roll stand (F1) and/or between two roll stands (F1 - Fn) is calculated as speed preset under the condition that a calculated and/or predetermined maximum rolling speed is not exceeded after the conclusion of the threading-in process,
wherein the calculation of the speed preset for the entry and/or threading-in of the metal strip is carried out with consideration of the technical limits and boundary conditions of the units of the rolling train and with consideration of predetermined process variables for the rolling process.

2. Operating method according to claim 1, **characterised in that** the predetermined process variables are selected from a group of process variables comprising the temperature of the metal strip, the temperature plot over the length and/or width of the metal strip, the maximum possible and/or permissible strip tension, the planarity, the deforming energy, the strip geometry, particularly the strip width, the maintenance of enthalpy, the specific enthalpy, the surface quality of the metal strip, the structural form and the yield point.

3. Operating method according to one of claims 1 and 2, **characterised in that** the speed of the metal strip during threading-in can be parameterised in variable manner over all roll stands (F1 - Fn) in the process control.

4. Operating method according to any one of claims 1 to 3, **characterised in that** the speed regulation comprises a data-based and/or rule-based speed preset.

5. Operating method according to any one of claims 1 to 4 as operating method for a hot-strip train, into which a hot strip as pre-strip from a roughing train (2) is threaded in.

6. Operating method according to any one of claims 1 to 5, **characterised in that** the method comprises monitoring of spacing of the strip head from a strip foot of a downstream metal strip running through the rolling train, wherein the speed regulation takes into consideration a minimum spacing from the strip foot of the downstream metal strip, which is running downstream through the rolling train, as boundary condition for the calculation of the speed preset.

7. Operating method according to any one of claims 1 to 6, **characterised in that** the method comprises control of the temperature of the metal strip, particularly of the strip head.

8. Operating method according to any one of claims 4 to 7, **characterised in that** the temperature of the pre-strip is controlled in dependence on a target temperature of the strip head behind the finishing train.

9. Operating method according to claim 7, **characterised in that** the temperature of the pre-strip is regulated by multiple use of a device for descaling and/or by way of temperature control and/or temperature regulation of a furnace upstream of the roughing train and/or by way of thickness profile imparted to the metal band in the roughing train.

10. Operating method according to any one of claims 1 to 9, **characterised in that** the coolant volume flow of at least an intermediate stand cooling is controlled and/or regulated in dependence on the speed of at least one roll stand.

11. Operating method according to any one of claims 1 to 10, **characterised in that** the winding speed of at least one coiler for winding up the metal strip rolled to finished state is controlled and/or regulated in dependence on a speed cascade of the metal strip over a plurality of roll stands.

## Revendications

1. Procédé d'exploitation pour un train de laminage qui présente plusieurs cages de laminage (F1-Fn) à travers lesquelles doit passer une bande métallique, la bande métallique étant engagée successivement dans au moins certaines des cages de laminage (F1-Fn) et la bande métallique traversant le train de laminage avec une réduction d'épaisseur progressive d'une épaisseur initiale à une épaisseur cible, le procédé comprenant une régulation de la vitesse des cages de laminage (F1-Fn) individuelles au moyen d'une commande de processus de niveau supérieur, **caractérisé**
**en ce qu'**au moins la vitesse d'entrée de la bande métallique dans le train de laminage et la vitesse des cages de laminage (F1-Fn) lors de l'engagement d'une tête de bande et/ou d'une queue de bande ou d'un changement de section planifié de la bande métallique dans les cages de laminage (F1-Fn) sont régulées conformément à une consigne de vitesse pour la bande métallique ou pour des parties de la bande métallique de telle sorte que la vitesse de la tête de bande présente, pour chaque cage de laminage F1 à Fn, une vitesse d'engagement maximale possible en amont d'une première cage de laminage F1 et respectivement entre deux cages de laminage F1 à Fn ; et
**en ce qu'**une vitesse d'engagement maximale possible en amont d'une première cage de laminage (F1) et/ou entre deux cages de laminage (F1-Fn) est calculée en tant que consigne de vitesse, à la condition qu'une vitesse de laminage maximale calculée et/ou prédéfinie ne soit pas dépassée après l'achèvement du processus d'engagement,
le calcul de la consigne de vitesse pour l'entrée et/ou l'engagement de la bande métallique s'effectuant en tenant compte des limites techniques et des conditions aux limites des ensembles du train de laminage et en tenant compte de grandeurs de processus prédéfinies pour le processus de laminage.

2. Procédé d'exploitation selon la revendication 1, **caractérisé en ce que** les grandeurs de processus prédéfinies sont choisies dans un groupe de grandeurs de processus comprenant la température de la bande métallique, le profil de température sur la longueur et/ou la largeur de la bande métallique, la traction de bande maximale possible et/ou admissible, la planéité, l'énergie de déformation, la géométrie de la bande, en particulier la largeur de la bande, la conservation de l'enthalpie, l'enthalpie spécifique, la qualité de surface de la bande métallique, la microstructure, la limite d'élasticité.

3. Procédé d'exploitation selon l'une des revendications 1 ou 2, **caractérisé en ce que** la vitesse de la bande métallique lors de l'engagement sur toutes les cages de laminage (F1-Fn) est paramétrable de manière variable dans la commande de processus.

4. Procédé d'exploitation selon l'une des revendications 1 à 3, **caractérisé en ce que** la régulation de vitesse comprend une consigne de vitesse basée sur des données et/ou basée sur des règles.

5. Procédé d'exploitation selon l'une des revendications 1 à 4, en tant que procédé d'exploitation pour un train de laminage à chaud, dans lequel une bande laminée à chaud en tant que bande ébauchée provenant d'un train dégrossisseur (2) est engagée.

6. Procédé d'exploitation selon l'une des revendications 1 à 5, **caractérisé en ce que** le procédé comprend une surveillance de la distance de la tête de bande par rapport à une queue de bande d'une bande métallique traversant le train de laminage en aval, la régulation de vitesse tenant compte d'une distance minimale par rapport à la queue de bande de la bande métallique traversant le train de laminage en aval en tant que condition aux limites du calcul de la consigne de vitesse.

7. Procédé d'exploitation selon l'une des revendications 1 à 6, **caractérisé en ce que** le procédé comprend une commande de la température de la bande métallique, en particulier de la tête de bande.

8. Procédé d'exploitation selon l'une des revendications 4 à 7, **caractérisé en ce que** la température de la bande ébauchée est commandée en fonction d'une température de consigne de la tête de bande en aval du train finisseur.

9. Procédé d'exploitation selon la revendication 7, **caractérisé en ce que** la température de la bande ébauchée est régulée par une utilisation multiple d'un dispositif de décalaminage et/ou via une commande et/ou une régulation de température d'un four placé en amont du train dégrossisseur et/ou via un profil d'épaisseur appliqué à la bande métallique dans le train dégrossisseur.

10. Procédé d'exploitation selon l'une des revendications 1 à 9, **caractérisé en ce que** le débit volumique de réfrigérant d'au moins un refroidissement inter-cages est commandé et/ou régulé en fonction de la vitesse d'au moins une cage de laminage.

11. Procédé d'exploitation selon l'une des revendications 1 à 10, **caractérisé en ce que** la vitesse d'enroulement d'au moins une bobineuse pour l'enroulement de la bande métallique laminée à l'état fini est commandée et/ou régulée en fonction d'une cascade de vitesses de la bande métallique sur plusieurs cages de laminage.
